# EUROPÄISCHE PATENTSCHRIFT

(11) **EP 1 752 593 B1**
(45) Veröffentlichungstag und Bekanntmachung des Hinweises auf die Patenterteilung: **02.03.2016**
(21) Anmeldenummer: 06015271.7
(22) Anmeldetag: 21.07.2006
(51) Int. Cl.: E04C 1/41

(54) **Verfahren zur Herstellung von Mauersteinen sowie mit dem Verfahren hergestellter Mauerstein**
Method for making building blocks and building block obtained thereby
Procédé de fabrication de blocs de construction et bloc de construction ainsi obtenu

(30) Priorität: 21.07.2005 DE 102005034808; 19.01.2006 DE 102006002826
(43) Veröffentlichungstag der Anmeldung: 14.02.2007
(73) Patentinhaber: Deutsche Rockwool Mineralwoll GmbH & Co. OHG, 45966 Gladbeck (DE); Mein Ziegelhaus GmbH & Co. KG, 63755 Alzenau (DE)
(72) Erfinder: Paulitschke, Werner, 41564 Kaarst (DE); Sattler, Rüdiger, 89281 Altenstadt (DE); Maucher, Thomas, 88441 Mittelbiberach (DE); Schupp, Bernd, 89233 Neu Ulm (DE); Thater, Hubert L., 87727 Babenhausen (DE); Pieper, Herbert Dipl.-Ing., 48249 Dülmen (DE)
(74) Vertreter: Stenger Watzke Ring

(56) Entgegenhaltungen:
- EP-A- 0 464 008
- AT-B- 367 680
- DE-A1- 2 719 860
- DE-A1- 3 100 642
- DE-U1- 20 012 221
- FR-A- 2 192 226
- GB-A- 2 255 117

## Beschreibung

Die Erfindung betrifft ein Verfahren zur Herstellung von Mauersteinen gemäß Anspruch 1, sowie einen Mauerstein gemäß Anspruch 31. Das Verfahren zur Herstellung von Mauersteinen, insbesondere Lochziegeln, wobei jeder Mauerstein einen im Wesentlichen kubischen Körper aufweist, der mehrere, zumindest zwei, eine Länge und eine Breite aufweisende, durch Stege voneinander getrennte Hohlräume aufweist, die zumindest teilweise der Aufnahme eines Dämmstoffs dienen, bei dem der Mauerstein aus einem Ausgangsmaterial unter Ausbildung der Hohlräume hergestellt wird. Ferner betrifft die Erfindung einen Mauerstein, insbesondere Lochziegel mit einem im Wesentlichen kubischen Körper, der mehrere, zumindest zwei, eine Länge und eine Breite aufweisende, durch Stege voneinander getrennte Hohlräume aufweist, die zumindest teilweise der Aufnahme eines Dämmstoffs dienen.

Mauersteine, insbesondere Lochziegel werden aus Ton, Lehm oder tonigen Massen mit oder ohne Zusatz von anderen Stoffen als Maschinenziegel geformt und bei 800 bis 1.000°C gebrannt. Derartige Mauersteine weisen einen kubischen Körper mit einer Breite auf, der in der Regel mit einer Wandstärke einer aus den Mauersteinen herzustellenden Gebäudewand übereinstimmt. Daher werden derartige Mauersteine in unterschiedlichen Breiten hergestellt. Es ist aber auch denkbar, dass mehrere Mauersteine mit ihren Schmalseiten aneinander liegend in einer Gebäudewand angeordnet werden. Beispielsweise bilden zwei derartige Mauersteine in voranstehender Anordnung eine Gebäudewand aus, die eine Wandstärke aufweist, welche im Wesentlichen der doppelten Breite der Mauersteine entspricht. Im Zuge der rationalisierten Erstellung entsprechender Gebäudewände hat es sich aber durchgesetzt, Mauersteine mit Breiten vorzuhalten, die den gewünschten Wandstärken der Gebäudewände entsprechen.

Beispielsweise ist ein derartiger Mauerstein aus der DE 31 00 642 A1 bekannt. Hierbei handelt es sich um einen Hohlbaustein mit Dämmstoffschichten, die parallel zu zwei einander gegenüberliegenden Außenseiten des Hohlbausteines in Räumen des Hohlbausteines angeordnet und voneinander durch zumindest einen von leeren Hohlräumen durchsetzten Bereich distanziert sind. Die von Dämmstoffschichten durchsetzten Bereiche sind darüber hinaus gegen die zu ihnen parallelen Außenseiten des Hohlbausteines durch solche von leeren Hohlräumen durchsetzte Bereiche distanziert. Als Dämmstoff nennt dieser Stand der Technik schäumbaren Dämmstoff, also beispielsweise Polyurethan oder Polystyrol, der in die dafür vorgesehenen Räume des Hohlbausteines eingeschäumt wird. Ferner wird als Dämmstoff Mineralwolle genannt, ohne dass dieser Stand der Technik offenbart, wie Mineralwolle in die Räume des Hohlbausteins eingebracht werden soll. Nach diesem Stand der Technik ist es auch möglich, vorgefertigte Dämmstoffplatten, beispielsweise Schaumstoffplatten in die Räume des Hohlbausteins einzufügen.

Ein weiterer Mauerstein ist aus der DE 35 32 590 A1 bekannt, wobei dieser Mauerstein einen mit Luftkammern versehenen Grundkörper aufweist. An wenigstens einer Seite des Grundkörpers sind erste Stege angeformt, die sich nur über einen Teil der Höhe des Grundkörpers erstrecken. An diese Stege ist eine erste Schale parallel zum Grundkörper angeformt. An die erste Schale und/oder an die andere Seite des Grundkörpers sind zweite Stege angeformt, an die eine zweite Schale, ebenfalls parallel zum Grundkörper angeformt ist, die sich ebenfalls nur über einen Teil der Höhe des Grundkörpers erstrecken, und zwar versetzt zu den ersten Stegen. Der Raum zwischen den Schalen und/oder der Raum zwischen dem Grundkörper und der Schale ist mit Isolationsmaterial gefüllt, wobei als Isolationsmaterial Schaumstoff, Kork, Korkschrot, Koksfaser, Holzwolle, Glaswolle und Steinwolle genannt sind. Ferner sind Kunstfasern möglich, die in den Raum zwischen den Schalen und/oder zwischen dem Grundkörper und der Schale gespritzt, gegossen oder eingeschoben werden können.

Ein weiterer Mauerstein in Form eines Gitterziegels ist aus der DE 296 09 385 U1 bekannt ist. Dieser Gitterziegel weist eine umlaufende Wandung auf, wobei wenigstens zwei gegenüberliegende Seiten der Wandung auf der jeweiligen Außenseite des Gitterziegels Aussparungen bzw. Ausbuchtungen aufweisen, die bei einer seitlichen Aneinanderreihung von mehreren Gitterziegeln ineinandergreifen. Des Weiteren weist der Gitterziegel im Inneren angeordnete Stege auf, die vertikal verlaufende Hohlräume definieren. Bei diesem Gitterziegel ist es vorgesehen, dass innerhalb der umlaufenden Wandung wenigstens ein von den vertikalen Stegen freier Innenraum zur Aufnahme von Isolationsmaterial ausgebildet ist. Dieser Innenraum ist im Vergleich zu den Hohlräumen wesentlich größer ausgebildet. Als Isoliermaterial ist Glaswolle, Mineralwolle, ein geschäumter Kunststoff oder ein Dämmstoff aus Kunstfasern, insbesondere aus Hohlfasern vorgesehen.

Des Weiteren ist aus der DE 200 12 221 U1 ein als Ziegel ausgebildeter Mauerstein vorbekannt, der zwei an gegenüberliegenden Außenseiten des Ziegels ausgebildete, in Gebrauchslage horizontal angeordnete Lagerseiten, zwei an gegenüberliegenden Außenseiten ausgebildete, in Stoßrichtung weisende, in Gebrauchslage vertikal angeordnete Stoßseiten, vorzugsweise mit Stoßfugen-Verzahnung, zwei an gegenüberliegenden Außenseiten ausgebildete, in Gebrauchslage vertikal angeordnete, vorzugsweise freie Außenseiten aufweist, wobei im Inneren des Ziegels in Gebrauchslage vertikal gerichtete Lochkammern ausgebildet sind, die den Ziegel durchgreifen, indem sie an mindestens einer Lagerseite, vorzugsweise an beiden Lagerseiten, offen ausgebildet sind. Von diesen Lochkammern sind mehrere Lochkammern mit kleinerem Lochquerschnitt ausgebildet, wobei mindestens eine Lochkammer als Dämmmaterial aufnehmende Lochkammer mit größerem Lochquerschnitt ausgebildet ist. Als Dämmmaterial ist ein kompakter Dämmmaterialkörper vorgesehen, der hinsichtlich seiner äußeren Abmessungen, dass heißt hinsichtlich seiner axialen Länge und seinem Querschnitt, passgenau den Abmessungen der ihn aufnehmenden Lochkammer entspricht. Um diesen Dämmmaterialkörper in der Lochkammer zu halten, weist diese eine in den Lochquerschnitt hineinragende Ausformung in Form einer vorspringenden leistenförmigen Nase auf. Diese Nase wird in das Dämmmaterial eingedrückt, so dass das Dämmmaterial in der Lochkammer festgeklemmt sitzt.

Es sind schließlich Mauersteine, nämlich Lochziegel auf dem Markt bekannt, die einen kubischen Körper aufweisen, der eine Breite entsprechend der auszubildenden Wandstärke der Gebäudewand hat. In diesem kubischen Körper sind Hohlräume vorgesehen, die mit einer Perlitfüllung als Dämmstoff befüllt sind.

Die voranstehend beschriebenen Mauersteine weisen verschiedene Nachteile auf. So ist zu erkennen, dass das Einbringen von Dämmstoffen in Form einer Schüttung, beispielsweise aus Perlit, Vermiculite oder Schaumglas den Nachteil hat, dass die Schüttung gesintert werden muss oder mit einem Bindemittel zu versehen ist, um ein Aushärten der Schüttung im Mauerstein zu ermöglichen. Wird diese Schüttung erst nach der Herstellung des kubischen Körpers eingebracht, so bedarf es einer Aushärtezeit der Schüttung, bevor der Mauerstein verkaufsfertig ist. Gegebenenfalls kann diese Aushärtezeit durch einen ergänzenden Brennvorgang verkürzt werden. Darüber hinaus besteht der Nachteil, dass die Hohlräume in den unterschiedlichen Mauersteinen eine unterschiedliche Menge Dämmstoff aufnehmen, so dass entsprechende Dämmstoffe in unterschiedlichen Ausgestaltungen vorgehalten werden müssen. Dies trifft insbesondere bei solchen Mauersteinen zu, die mit vorgeformten Dämmstoffkörpern befüllt werden sollen. In der Regel ist für jede Mauersteinlänge und -breite die Vorhaltung entsprechender Dämmstoffkörper erforderlich. Des Weiteren haben die vorbekannten Mauersteine zum Teil den Nachteil, dass die eingebrachten Dämmstoffkörper nicht mit einer ausreichenden Haftung in den Hohlräumen angeordnet sind, so dass die Dämmstoffkörper entweder mit zusätzlichem Kleber oder Vorsprüngen in den Hohlräumen befestigt werden müssen. Der Einsatz von Kleber führt hierbei mitunter dazu, dass die erforderliche Feuerwiderstandsklasse aufgrund der Verwendung von organischen Bestandteilen nicht eingehalten werden kann. Die Ausgestaltung von zusätzlichen Vorsprüngen als Klemmelemente führt zu aufwendigeren Formen bei der Herstellung der Mauersteine und zu dem Problem, dass diese Vorsprünge bei der maschinellen Fertigung, insbesondere beim maschinellen Einsetzen der Dämmstoffelemente beschädigt oder zerstört werden können, so dass der Erfolg höchst zweifelhaft ist. Darüber hinaus weisen diese Mauersteine den Nachteil auf, dass trotz der zusätzlichen Vorsprünge in den Dämmstoff aufnehmenden Hohlräumen der Dämmstoff herausfällt, wenn die Mauersteine in ihrer Längsrichtung geschnitten werden. Mauersteine, die mit Schüttfüllungen versehen werden, können beim Auftrennen oder Aufschneiden dazu neigen, dass die Schüttfüllung nicht ausreichend fixiert ist und herausrieselt. Deshalb werden spezielle, als Schnittsteine bezeichnete Mauersteine angeboten. Zudem weisen Schüttfüllungen eine Wärmeleitfähigkeit von minimal 0,043 W/mK.

Ausgehend von diesem Stand der Technik liegt der Erfindung die **Aufgabe** zugrunde, ein gattungsgemäßes Verfahren zur Herstellung von Mauersteinen derart weiterzuentwickeln, dass eine rationelle Fertigung der Mauersteine in unterschiedlichen Längen und Breiten möglich ist, wobei die Mauersteine sehr gute Dämmeigenschaften aufweisen, in ausreichender Variabilität hinsichtlich ihrer Schall- und/ oder Wärmedämmeigenschaften herstellbar sind, wobei eine sichere Verankerung des Dämmstoffs gegeben sein soll, ohne dass sich die Brandschutzeigenschaften wesentlich ändern.

Weiterhin ist es **Aufgabe** der Erfindung, einen Mauerstein bereitzustellen, der in einfacher und kostengünstiger Weise als Massenprodukt bei hervorragenden Wärme- und/oder Schalldämmeigenschaften herstellbar ist, wobei eine sichere Verankerung des Dämmstoffs gegeben sein soll, ohne dass sich die Brandschutzeigenschaften wesentlich ändern.

Die **Lösung** dieser Aufgabenstellung sieht bei einem erfindungsgemäßen Verfahren vor, dass in sämtliche Hohlräume Formkörper aus einem Dämmstoffmaterial eingesetzt werden, wobei die Formkörper aus einem zumindest in Richtung von gegenüberliegend angeordneten Flächen kompressiblen Material mit einem gegenüber dem Volumen der Hohlräume größeren Volumen, vorzugsweise mit einer gegenüber den Hohlräumen größeren Breite und/oder Länge ausgebildet werden, so dass die Formkörper reibschlüssig in den Hohlräumen gehalten werden, wobei die Formkörper aus mit Bindemitteln gebundenen Mineralfasern, insbesondere aus Stein-, Glas- oder Schlackenfasern und mit einem Faserverlauf parallel zur Längsachse der Hohlräume ausgebildet werden. werden, wobei die Formkörper aus mit Bindemitteln gebundenen Mineralfasern, insbesondere aus Stein-, Glas- oder Schlackenfasern und mit einem Faserverlauf parallel zur Längsachse der Hohlräume ausgebildet werden.

Erfindungsgemäß ist somit vorgesehen, dass in die Hohlräume der Mauersteine Formkörper aus einem Dämmstoffmaterial derart eingesetzt werden, dass die Formkörper fest mit dem Körper des Mauersteins verbunden sind und auch dann noch in den Hohlräumen verbleiben, wenn der Hohlraum einseitig offen ist, und der Formkörper nur an drei Flächen des Hohlraums anliegt. Eine zusätzliche Befestigung der Formkörper ist nicht erforderlich, wenngleich in manchen Fällen diese zusätzliche Befestigung, beispielsweise durch einen thermisch aktivierbar Kleber sinnvoll und vorteilhaft sein kann. Die Hohlräume können unabhängig von der Länge und Breite der Mauersteine hinsichtlich ihrer Breite identisch ausgebildet sein, so dass diese Hohlräume grundsätzlich auch mit identisch breiten Dämmstoffelementen, beispielsweise streifen-, balken- oder plattenförmigen Dämmstoffelementen aus organischen oder anorganischen Fasern alternativ organisch oder anorganische Bläh- oder Schaumstoffe bestückt werden können. Die Vorhaltung von unterschiedlich breiten Dämmstoffelementen ist hierbei nicht mehr nötig, so dass die Verfüllung der Mauersteine wesentlich rationeller und preiswerter ist. Hinsichtlich der Lösung der voranstehend genannten Aufgabenstellung ist bei einem erfindungsgemäßen Mauerstein vorgesehen, dass der Dämmstoff als Formkörper ausgebildet und reibschlüssig in sämtliche Hohlräume einsetzbar ist, wobei die Formkörper reibschlüssig in die Hohlräume eingesetzt sind, wobei die Formkörper aus einem zumindest in Richtung von gegenüberliegend angeordneten Flächen kompressiblen Material ausgebildet sind und wobei die Formkörper ein gegenüber den Hohlräumen größeres Volumen, vorzugsweise eine gegenüber den Hohlräumen größere Breite und/oder Länge aufweisen, dass die Formkörper aus mit Bindemitteln gebundenen Mineralfasern, insbesondere aus Stein-, Glas- oder Schlackefasern ausgebildet sind.

Durch die reibschlüssige Verbindung zwischen dem als Formkörper ausgebildeten Dämmstoff und dem Körper des Mauersteins wird der Dämmstoff im Wesentlichen unverlierbar im Hohlraum angeordnet, so dass auch ein Schneiden des Mauersteins nicht zwingend dazu führt, dass der Dämmstoff aus dem Mauerstein herausfällt.

Weitere Merkmale und Vorteile des erfindungsgemäßen Verfahrens bzw. des erfindungsgemäßen Mauersteins ergeben sich aus den Unteransprüchen bzw. der nachfolgenden Beschreibung vorteilhafter Ausgestaltungen des erfindungsgemäßen Verfahrens bzw. des erfindungsgemäßen Mauersteins.

Der Mauerstein wird vorzugsweise aus anorganischen Ausgangsmaterialien hergestellt. Beispielsweise können derartige Mauersteine aus einem hydraulisch aushärtenden Ausgangsmaterial, insbesondere aus Zement, Kalk, Kies, Split, Sand, natürlichen und/oder geblähten Leichtzuschlagstoffe mit oder ohne Zusatz von anderen Stoffen, wie beispielsweise Ziegelmehl, Aschen oder ähnlichen Stoffen oder einem wärmehärtbaren Ausgangsmaterial, insbesondere aus Ton, Lehm oder tonigen Massen mit oder ohne Zusatz von anderen Stoffen, wie Magerungs- und/oder Ausbrennstoffe, beispielsweise Polystyrol, Sägemehl, Papierfaserstoff oder dergleichen hergestellt werden.

Die Herstellung der Mauersteine kann sowohl kontinuierlich im Zuge eines Strangpressverfahrens oder diskontinuierlich erfolgen, in dem die Mauerstein einzeln in einer Form dadurch hergestellt werden, dass eine Vielzahl von Formen mit dem Ausgangsmaterial befüllt werden und das Ausgangsmaterial in den Formen aushärtet. Wie bereits voranstehend genannt kann das Ausgangsmaterial hydraulisch aushärten oder nach einem Trocknungsvorgang einem Brennofen zugeführt werden, in dem die Mauerstein gebrannt werden.

Eine Weiterbildung des erfindungsgemäßen Verfahrens sieht vor, dass die Hohlräume mit unterschiedlichen Längen ausgebildet werden, wobei die größere Länge ein ganzzahliges Vielfaches der kleineren darstellt. Die Hohlräume können somit mit Formkörpern aus Dämmstoffmaterial bestückt werden, wobei die Formkörper grundsätzlich eine übereinstimmende Materialdicke und auf die Hohlräume abgestimmte Längen aufweisen. Vorzugsweise weist der Mauerstein zwei unterschiedlich lange Hohlräume auf, wobei die kürzeren Hohlräume eine Länge aufweisen, die mit der halben Länge der längeren Hohlräume übereinstimmt. Die Formkörper aus Dämmstoffmaterial können daher in einer Breite vorgehalten werden, die der Länge des längeren Hohlraums entspricht, wobei für die Bestükkung der kürzeren Hohlräume das Dämmstoffmaterial zur Bildung der Formkörper in seiner Breite halbiert und anschließend in die Hohlräume mit der kürzeren Länge eingesetzt werden.

Nach einem weiteren Merkmal des erfindungsgemäßen Verfahrens werden die Hohlräume sich rechtwinklig zur Längsachse des Körpers erstreckend angeordnet, so dass die Hohlräume in Längsachsenrichtung der aus den Mauersteinen erstellten Gebäudewand verlaufen und eine optimale Wärme- und/oder Schalldämmung einer daraus hergestellten Gebäudewand ermöglichen.

Vorzugsweise werden die Hohlräume mit einer Länge ausgebildet, die größer ist, als die Breite der Hohlräume. Weiterhin ist vorgesehen, dass die Hohlräume mit einem rechteckigen Querschnitt ausgebildet werden, so dass die für die Ausfüllung der Hohlräume erforderlichen Formkörper aus Dämmstoffmaterial, beispielsweise aus mit Bindemitteln gebundenen Mineralfasern, bahnen- und/oder plattenförmig vorgehalten werden können, wobei die einzelnen Formkörper von diesen Mineralfaserbahnen oder Mineralfaserplatten durch einen Schnitt rechtwinklig zu den großen Oberflächen der Mineralfaserbahnen oder Mineralfaserplatten abgetrennt werden.

In die Hohlräume werden mit der Querschnittsform der Hohlräume im Wesentlichen übereinstimmende Formkörper aus einem Dämmstoffmaterial eingesetzt.

Der Formkörper wird zumindest in Richtung von gegenüberliegend angeordneten Flächen kompressibel ausgebildet und vorzugsweise komprimiert in den Hohlraum eingesetzt. Das Komprimieren des Formkörpers vor dem Einsetzen des Formkörpers in den Hohlraum hat den Vorteil, dass der Formkörper durch die beim Einsetzen gegebenenfalls entstehende erhöhte Reibung an den Innenwandungsflächen des Hohlraums nicht beschädigt wird. Daher besteht die Möglichkeit, beispielsweise Formkörper aus Mineralfasern mit relativ geringer Rohdichte zu verwenden.

Nach einem weiteren Merkmal des erfindungsgemäßen Verfahrens wird der Formkörper reibschlüssig im Hohlraum eingesetzt, wobei der Formkörper vorzugsweise mit einer gegenüber dem Hohlraum größeren Länge und/oder Breite ausgebildet wird. Ergänzend kann vorgesehen sein, dass der Formkörper mit zumindest einer Innenwandungsfläche des Hohlraums verklebt wird. Wie bereits ausgeführt, werden Formkörper aus mit Bindemitteln gebundenen Mineralfasern, insbesondere aus Stein- oder Glasfasern verwendet, aber auch natürliche Fasern, insbesondere pflanzliche und/oder tierische Fasern, wie Flachs, Hanf, Schafswolle und dergleichen.

Hierbei hat es sich als vorteilhaft erwiesen, die Formkörper mit einem Faserverlauf parallel zu der Längsachse der Hohlräume auszubilden, so dass die Formkörper eine hohe Kompressibilität in Richtung der Flächennormalen der großen Oberflächen des Formkörpers aufweisen und demzufolge in komprimierter Form in die Hohlräume eingesetzt werden können.

Um die Haftung der Formkörper in den Hohlräumen zu erhöhen, ist nach einem weiteren Merkmal des erfindungsgemäßen Verfahrens vorgesehen, dass die Innenwandungsflächen der Hohlräume mit einer hohen Oberflächenrauhigkeit ausgebildet werden. Alternativ oder ergänzend kann vorgesehen sein, dass die Innenwandungsflächen der Hohlräume mit punkt- und oder linienförmigen Vorsprüngen ausgebildet werden, die vorzugsweise eine maximale Höhe von 1 mm aufweisen. Die linienförmigen Vorsprünge sind vorzugsweise unterbrochen ausgebildet

Es ist nach einem weiteren Merkmal der Erfindung vorgesehen, dass die Hohlräume in Reihen angeordnet werden. Vorzugsweise werden zwei Hohlräume in jeder Reihe angeordnet, die eine unterschiedliche Länge aufweisen. Dies dient insbesondere dazu, die Stabilität des Mauersteins beizubehalten, so dass der Mauerstein nicht nur über Außenwandungsflächen, sondern auch über Stege im Bereich zwischen benachbarten Hohlräumen einer Reihe verfügt.

Vorzugsweise werden in jeder Reihe zwei Hohlräume angeordnet, wobei ein Hohlraum eine Länge aufweist, die doppelt so groß ist, wie die Länge des zweiten Hohlraums. Die Hohlräume weisen demzufolge ein Längenverhältnis von einem Drittel zu zwei Dritteln auf. Nach einem weiteren Merkmal des erfindungsgemäßen Verfahrens ist vorgesehen, dass die Hohlräume mit unterschiedlichen Längen in benachbarten Reihen alternierend angeordnet sind, so dass ein zwischen den beiden Hohlräumen angeordneter Steg in Längsrichtung des Mauersteins versetzt zu einem Steg zwischen zwei Hohlräumen einer benachbarten Reihe angeordnet ist. Diese Ausgestaltung dient der Erhöhung der Festigkeit des Mauersteins.

Erfindungsgemäß werden sämtliche Hohlräume mit Dämmstoff gefüllt. Hierbei besteht die Möglichkeit, die Hohlräume mit unterschiedlichen Dämmstoffen zu füllen, so dass der nach dem erfindungsgemäßen Verfahren hergestellte Mauerstein auf die jeweiligen Anforderungen in der Gebäudewand eingestellt werden kann. So bestehen beispielsweise hinsichtlich der Schall- und/oder Wärmedämmung unterschiedliche Anforderungen an die Mauersteine, soweit diese im Außenwandbereich oder im Innenwandbereich eines Gebäude verbaut werden. Während im Außenwandbereich in erster Linie die Wärmedämmung von großer Bedeutung ist, sollen die Innenwände in einem Gebäude vornehmlich über schalldämmende Eigenschaften verfügen, wenngleich auch dort wärmedämmende Eigenschaften angestrebt werden.

Hohe Schalldämmeigenschaften werden dadurch erzielt, dass zumindest ein Hohlraum, vorzugsweise alle Hohlräume einer Reihe mit einem, insbesondere körnigen Material mit einer Rohdichte von ≥ 1.500 kg/m³, insbesondere ≥ 2.000 kg/m³ befüllt wird bzw. werden. Ein derart hergestellter Mauerstein wird dann vorzugsweise im Außenwandbereich derart eingesetzt, dass ein hohes Schalldämmergebnis erzielt wird.

Bei dem erfindungsgemäßen Verfahren ist es weiterhin in vorteilhafter Weise vorgesehen, dass die Formkörper von einem annähernd endlosen streifenförmigen Dämmstoffmaterial abgetrennt werden. Hierbei kann es vorgesehen sein, dass die Formkörper nach dem Einsetzen in die Hohlräume von dem annähernd endlosen streifenförmigen Dämmstoffmaterial abgetrennt werden. Alternativ besteht die Möglichkeit, dass die Formkörper vor dem Einsetzen in die Hohlräume von dem annähernd endlosen streifenförmigen Dämmstoffmaterial abgetrennt werden. In beiden Fällen können die Formkörper oberflächenbündig mit dem kubischen Körper des Mauersteins abschließen, so dass eine Nachbearbeitung des Mauersteins nicht erforderlich ist. Weist der Mauerstein mehrere in Reihen angeordnete Hohlräume auf, so können selbstverständlich nebeneinander angeordnete endlose streifenförmige Dämmstoffmaterialien entsprechend der Länge der Hohlräume eingefügt und abgetrennt werden. Die Formkörper werden als Streifen, Platten oder Stäbe von einer durch einen oder mehrere Schnitte in Längsrichtung aufgeteilte Mineralfaserbahn hergestellt. Hierbei wird die Mineralfaserbahn oberhalb einer Produktionsstraße für derartige Mauersteine parallel zur Förderrichtung der Mauersteine geführt und entsprechend der Anzahl der erforderlichen Streifen, Platten oder Stäbe in Längsrichtung geschnitten, woraufhin die als Formkörper ausgebildeten Streifen, Platten oder Stäbe komprimiert und in komprimiertem Zustand den Hohlräumen zugeführt werden. In den Hohlräumen entspannen die Formkörper, so dass sie aufgrund ihrer gegenüber den Abmessungen der Hohlräume größeren Breite und/oder Länge in den Hohlräumen reibschlüssig gehalten werden.

Nach einem weiteren Merkmal der Erfindung ist vorgesehen, dass die Mineralfaserbahn entsprechend der Breite der Hohlräume in unterschiedlich breite Streifen, Platten oder Stäbe geschnitten wird, von denen die Formkörper abgetrennt werden.

Als vorteilhaft hat es sich erwiesen, dass der kubische Körper aus einem Mantelsteinmaterial bzw. einem Ziegelscherben mit einer Rohdichte ≤ 1,70 kg/dm³ hergestellt wird. Um eine hohe Wärmedämmleistung zu erzielen, ist es schließlich bei einem erfindungsgemäßen Verfahren vorgesehen, dass der Mauerstein mit einem Steg-Hohlraum-Verhältnis in Wanddickenrichtung von 1 zu 2,2 bis 2,5 und/oder in Wandlängsrichtung von 1 zu 2,0 bis 2,3 hergestellt wird. Ein derartiger Mauerstein weist ein Lochanteil zwischen 56 und annähernd 64 % auf, so dass auch eine entsprechend große Menge Dämmstoffmaterial in den Mauerstein eingebracht werden kann. Erfindungsgemäß ist es damit möglich, den Mauerstein mit einer Wärmeleitfähigkeit ≤ 0,09 W/mK herzustellen.

Die voranstehend beschriebenen Vorteile des erfindungsgemäßen Verfahrens sind auch bei dem erfindungsgemäßen Mauerstein gegeben. Der erfindungsgemäße Mauerstein zeichnet sich dadurch aus, dass der Dämmstoff als Formkörper ausgebildet und reibschlüssig in die Hohlräume eingesetzt ist, wobei der Formkörper vorzugsweise eine gegenüber dem Hohlraum größere Breite und/oder Länge aufweist. Somit wird der Formkörper fest in die Hohlräume eingefügt, so dass er auch bei den auf Baustellen herrschenden rauhen Arbeitsbedingungen nicht aus dem Mauerstein herausfällt und insbesondere auch dann in den Hohlräumen verbleibt, wenn der Mauerstein beispielsweise derart zurechtgeschnitten wird, dass der Hohlraum einseitig geöffnet ist, so dass der Formkörper lediglich an drei verbleibenden Innenwandungsflächen des Hohlraums anliegt. Hierdurch wird sichergestellt, dass eine aus den erfindungsgemäßen Mauersteinen hergestellte Gebäudewand eine hohe Wärme- und/oder Schalldämmung aufweist.

Vorzugsweise weisen die Hohlräume unterschiedliche Längen und eine identische Breite auf, so dass ein definiertes Volumen vorgegeben ist. Durch die identische Breite der Hohlräume können die einzusetzenden Formkörper, beispielsweise aus Dämmstoffplatten mit konstanter Materialstärke, herausgearbeitet und anschließend in die Hohlräume eingesetzt werden. Die Formkörper sind dann lediglich an die unterschiedlichen Längen der Hohlräume anzupassen. Es hat sich als vorteilhaft erwiesen, dass die Hohlräume unterschiedliche Längen aufweisen, wobei die größere Länge ein ganzzahliges Vielfache der kleineren darstellt, so dass beispielsweise Hohlräume mit halben oder doppelten Längen im Vergleich zu Standardhohlräumen ausgebildet werden können.

Die Hohlräume erstrecken sich vorzugsweise rechtwinklig zur Längsachse des Körpers, wobei die Hohlräume eine Länge aufweisen, die größer ist als die Breite der Hohlräume.

Ein derartiger Mauerstein lässt sich in einfacher Weise herstellen, wenn die Hohlräume einen rechteckigen Querschnitt aufweisen, so dass die Formkörper ebenfalls rechteckig im Querschnitt ausgebildet werden. Diese Ausgestaltung der Formkörper ist insbesondere bei plattenförmigem Ausgangsmaterial aus Dämmstoffmaterial vorteilhaft, da das Dämmstoffmaterial, welches beispielsweise bahnen- oder plattenförmig angeliefert wird, lediglich durch einen Schnitt in Längsrichtung oder quer hierzu in Streifen aufgeteilt werden muß, die bereits eine auf die Breite der Hohlräume abgestimmte Materialstärke aufweisen, so dass über den auszuführenden Schnitt die Länge des Formkörpers aus Dämmstoffmaterial eingestellt werden kann. Nach einem weiteren Merkmal des erfindungsgemäßen Mauersteins ist vorgesehen, dass die Formkörper zumindest in Richtung von gegenüberliegend angeordneten Flächen kompressibel ausgebildet sind. Durch die Kompressibilität des Formkörpers können diese in einfacher Weise komprimiert in die Hohlräume eingesetzt werden, in denen die Formkörper anschließend expandieren und fest durch Reibschluss in den Hohlräumen gehalten werden.

Dennoch kann ergänzend vorgesehen sein, dass die Formkörper mit zumindest einer Innenwandungsfläche der Hohlräume verklebt sind. Beispielsweise kann der Formkörper im Bereich einer Außenfläche eine Kleberschicht aufweisen, die nach dem Einsetzen des Formkörpers in den Hohlräumen beispielsweise durch Wärme aktivierbar ist.

Die Formkörper sind aus mit Bindemitteln gebundenen Mineralfasern, insbesondere aus Stein- oder Glasfasern ausgebildet, da diese Dämmstoffe ein ausgezeichnetes Wärme- und/oder Schalldämmverhalten haben, darüber hinaus in Abhängigkeit ihrer Rohdichte in einfacher Weise kompressibel sind. Schließlich sind diese Dämmstoffmaterialien gut zu verarbeiten, insbesondere zuzuschneiden.

Nach einem weiteren Merkmal der Erfindung ist vorgesehen, dass die Formkörper aus mit Bindemitteln gebundenen Mineralfasern einen Faserverlauf parallel zu der Längsachse der Hohlräume aufweisen, so dass der Formkörper in Richtung der Flächennormalen der großen Oberflächen kompressibel ausgestaltet ist.

Um die Haftung der Formkörper in den Hohlräumen zu erhöhen, ist es nach einem weiteren Merkmal der Erfindung vorgesehen, dass die Innenwandungsflächen der Hohlräume eine hohe Oberflächenrauhigkeit aufweisen. Alternativ oder zusätzlich kann vorgesehen sein, dass die Innenwandungsflächen der Hohlräume punkt- und/oder linienförmige Vorsprünge haben, die vorzugsweise eine maximale Höhe von 1 mm aufweisen und im Fall von linienförmigen Vorsprüngen unterbrochen ausgebildet sein können, so dass sie das Einsetzen der Formkörper in die Hohlräume nicht behindern. Die Herstellung der Oberflächenrauhigkeit kann ergänzend oder alternativ durch die Oberflächenstruktur eines Schleppkerns beim Extrudieren eines tonigen Mauerstein-Rohlings oder durch eine entsprechende gestaltete Schalungsform sichergestellt werden.

Die Hohlräume sind nach einem weiteren Merkmal des erfindungsgemäßen Mauersteins in Reihen angeordnet, wobei gemäß einer Weiterbildung in jeder Reihe zwei Hohlräume angeordnet sind, die eine unterschiedliche Länge aufweisen. Vorzugsweise sind in jeder Reihe zwei Hohlräume angeordnet, wobei ein Hohlraum eine Länge aufweist, die doppelt so groß ist, wie die Länge des zweiten Hohlraums. Eine Weiterbildung dieser Ausgestaltung sieht vor, dass die Hohlräume mit unterschiedlichen Längen in benachbarten Reihen alternierend angeordnet sind. Die voranstehend beschriebenen Ausgestaltungen führen zu einer hohen Stabilität eines erfindungsgemäßen Mauersteins.

Es können nach einem weiteren Merkmal der Erfindung sämtliche Hohlräume des Mauersteins mit Dämmstoff gefüllt sein. Hierbei besteht die Möglichkeit, die Hohlräume mit unterschiedlichen Dämmstoffen zu füllen, um den erfindungsgemäßen Mauerstein auf unterschiedliche Anforderungen der im Gebäude innen- oder außenliegenden Gebäudewände einzustellen.

Eine hohe Schalldämmleistung wird dadurch erzielt, dass zumindest ein Hohlraum, vorzugsweise alle Hohlräume einer Reihe des Mauersteins mit einem, insbesondere körnigen Material mit einer Rohdichte von ≥ 1.500 kg/m³, insbesondere ≥ 2.000 kg/m³ befüllt ist bzw. sind.

Der erfindungsgemäße Mauerstein besteht vorzugsweise aus einem Mantelsteinmaterial bzw. einem Ziegelscherben mit einer Rohdichte ≤ 1,70 kg/dm³, welches vorzugsweise eine Wärmeleitfähigkeit ≤ 0,40 W/mK aufweist und ein Steg-Hohlraum-Verhältnis in Wanddickenrichtung von 1 zu 2,2 bis 2,5 und/oder in Wandlängsrichtung von 1 zu 2,0 bis 2,3 hat. Insgesamt wird ein erfindungsgemäßer mit Dämmstoff-Formkörpern gefüllter Mauerstein mit einem Gesamt-Lambda₁₀-Wert ≤ 0,09 W/mK ausgebildet. Die Rohdichte des erFindungsgemäß vorgesehenen Dämmstoffmaterials aus Mineralfasern liegt insbesondere zwischen 13 kg/m³ und 120 kg/m³ und weist einen Lambda₁₀-Wert von ≤ 0,034 W/mK auf.

Weitere Merkmale und Vorteile der Erfindung ergeben sich aus der nachfolgenden Beschreibung der zugehörigen Zeichnung, in der bevorzugte Ausführungsformen eines erfindungsgemäßen Mauersteins dargestellt sind. In der Zeichnung zeigen:
- Figur 1: einen als Hochlochziegel ausgebildeten Mauerstein für eine Mauerwandstärke von 24 cm in einer Draufsicht;
- Figur 2: einen Mauerstein gemäß Figur 1 für eine Mauerwandstärke von 30 cm in einer Draufsicht;
- Figur 3: einen Mauerstein gemäß Figur 1 für eine Mauerwandstärke von 36,5 cm in einer Draufsicht;
- Figur 4: einen Mauerstein gemäß Figur 1 für eine Mauerwandstärke von 40 cm in einer Draufsicht und
- Figur 5: einen Mauerstein gemäß Figur 1 für eine Mauerwandstärke von 49 cm in einer Draufsicht.

Ein in der Figur 1 dargestellter Mauerstein 1 weist einen im Wesentlichen kubischen Körper 2 auf, der zwei Außenwandflächen 3 und zwei hierzu rechtwinklig verlaufende Außenwandflächen 4, 5 aufweist. Die Außenwandflächen 3 sind eben ausgebildet, während die Außenwandfläche 4 einen nasenförmigen Vorsprung 6 und die Außenwandfläche 5 eine mit dem nasenförmigen Vorsprung 6 korrespondierend ausgebildete Ausnehmung 7 aufweist. Der in Figur 1 dargestellte Mauerstein weist im Wesentlichen eine quadratische Grundfläche auf.

In dem Mauerstein 1 sind parallel zu den Außenwandflächen 3 verlaufende Hohlräume 8 mit einer Länge a und einer Breite b angeordnet. Des Weiteren weist der Mauerstein 1 Hohlräume 9 mit einer Länge c und der Breite b auf. Die Länge c entspricht der halben Länge a.

Die Hohlräume 8 und 9 sind in Reihen 10 angeordnet und durch einen Steg 11 mit einer Stegbreite d voneinander getrennt. Die Reihen 10 sind durch Stege 12 voneinander getrennt, wobei die Stege 12 eine Stegbreite e aufweisen.

Ferner weist der Mauerstein 1 im Bereich der Außenwandflächen 3 Außenwände 13 mit einer Dicke f und im Bereich der Außenwandflächen 4, 5 Außenwände 14 mit einer Dicke g auf.

Die in Figur 1 dargestellte Ausführung eines Mauersteins 1 ist eine Prinzipsskizze und es werden nachfolgend bezüglich der Figuren 2 bis 5 die entsprechenden Bemaßungen a bis g angegeben.

Die Hohlräume 8, 9 sind mit Formkörpern 15 aus mit Bindemitteln gebundenen Mineralfasern ausgefüllt, wobei die Mineralfasern einen Faserverlauf parallel zur Längsachse der Hohlräume 8, 9 aufweisen. Die Formkörper 15 sind kompressibel ausgebildet und werden in komprimiertem Zustand in die Hohlräume 8, 9 eingesetzt. Die Formkörper 15 weisen im entspannten Zustand eine im Vergleich zur Breite d der Hohlräume 8, 9 größere Materialstärke auf, so dass die Formkörper 15 reibschlüssig in den Hohlräumen 8, 9 gehalten sind. Im Übrigen entsprechen die Formkörper 15 hinsichtlich ihrer Außenkontur den im Querschnitt rechteckig ausgebildeten Hohlräumen 8, 9 des Mauersteins 1.

Wenngleich in Figur 1 und auch in den nachfolgenden Figuren 2 bis 5 nur ein Teil der Hohlräume 8, 9 mit Formkörpern 15 ausgefüllt sind, ist es selbstverständlich, dass bei einem Mauerstein 1 sämtliche Hohlräume 8, 9 oder auch nur ein Teil der Hohlräume 8, 9 mit Formkörpern 15 ausgefüllt sein können, wobei selbstverständlich auch unterschiedliche Formkörper 15, dass heißt beispielsweise solche Formkörper 15 mit einer hohen Schalldämmleistung und solche Formkörper 15 mit einer hohen Wärmedämmleistung verwendet werden.

Die in den Figuren 1 bis 5 dargestellten Hohlräume 8, 9 weisen übereinstimmend Breiten b von 40 mm auf. Die Hohlräume 8 weisen eine Länge a von vorzugsweise 150 mm auf, während die Hohlräume 9 eine Länge c von vorzugsweise 75 mm aufweisen. Hieraus ergibt sich bei einem Mauerstein 1 gemäß Figur 2 mit einer Breite B von 30 cm, die mit einer Wandstärke einer hieraus erstellten Gebäudewand übereinstimmt, eine Anzahl von fünf Reihen 10 aus Hohlräumen 8 und 9 mit jeweils einer Breite b von 40 mm und einer Stegbreite e von 16,666 mm.

Die Stege 11 weisen eine Stegbreite d von 7,334 mm auf. Die Dicke g der Außenwand 14 beträgt 7,33 mm im Bereich der beiden in Figur 2 dargestellten Vorsprünge 6 und 8 mm im Bereich der Außenwand 14 beidseitig der Vorsprünge 6. Die Dicke f der Außenwände 13 beträgt 16,666 mm und stimmt somit mit der Stegbreite e überein.

In der Figur 3 ist eine weitere Ausführungsform eines Mauersteins 1 dargestellt, der für die Herstellung einer Gebäudewand mit einer Gebäudewanddicke von 38 cm vorgesehen ist und somit eine Breite B von 38 cm aufweist.

Im Unterschied zur Ausführungsform gemäß Figur 2 unterscheidet sich die Ausführungsform gemäß Figur 3 dadurch, dass anstelle von fünf Reihen 10 mit Hohlräumen 8, 9 in der Ausführungsform gemäß Figur 2 nunmehr sechs Reihen 10 mit Hohlräumen 8, 9 und darin eingesetzte Formkörper 15 vorgesehen sind. Hieraus ergibt sich auch eine von der Ausführungsform gemäß Figur 2 abweichende Bemaßung der Stegbreiten e der Stege 12, die bei der Ausführungsform gemäß Figur 3 eine Stegbreite e von 20 mm aufweist. In gleicher Weise ist auch die Dicke f der Außenwand 13 des Mauersteins 1 abweichend von Figur 2 nunmehr 20 mm. Die weiteren Maße a bis d und g stimmen mit der Ausführungsform gemäß Figur 2 überein.

Bei den voranstehend angegebenen Maßen a bis g und L weist der Mauerstein 1 gemäß Figur 3 einen Anteil an Hohlräumen 8, 9 von 56,9 % auf, während der Anteil an Hohlräumen 8, 9 beim Mauerstein gemäß Figur 2 60,1 % beträgt. In gleicher Größenordnung liegt somit auch der Anteil an Formkörpern 15, die als Dämmstoff in die Hohlräume 8, 9 eingesetzt sind.

In Figur 4 ist eine weitere Ausführungsform eines Mauersteins 1 dargestellt, der sich dadurch von den Mauersteinen 1 gemäß den Figuren 2 und 3 unterscheidet, dass der Mauerstein 1 gemäß Figur 4 eine Breite B von 40 cm aufweist und demzufolge für eine Gebäudewand mit einer Wandstärke von 40 cm vorgesehen ist. Mit Ausnahme der Dicke f und der Stegbreite e stimmen die Bemaßungen des Mauersteins 1 gemäß Figur 4 mit den Bemaßungen der Mauersteine 1 gemäß den Figuren 2 und 3 überein. Abweichend weist der Mauerstein 1 gemäß Figur 4 eine Stegbreite e von 15 mm und eine Dicke f von ebenfalls 15 mm auf. Weiterhin ist zu erkennen, dass der Mauerstein 1 gemäß Figur 4 in Abweichung von dem Mauerstein gemäß Figur 3 drei Vorsprünge 6 und demzufolge auch drei Ausnehmungen 7 auf der gegenüberliegenden Außenwandfläche 4 hat.

Die Formkörper 15 sind in die Hohlräume 8, 9 eingesetzt, welche Hohlräume 8, 9 in sieben parallelen Reihen 10 vorgesehen sind. Der Mauerstein 1 gemäß Figur 4 hat einen Anteil an Hohlräumen 8, 9 von 63,1 %.

Schließlich zeigt Figur 5 einen weiteren Mauerstein 1 mit acht Reihen 10 aus parallel verlaufenden Hohlräumen 8, 9, wobei der Mauerstein 1 zwei Vorsprünge 6 im Bereich einer Außenwandfläche 4 und zwei Ausnehmungen 7 im Bereich der gegenüberliegenden Außenwandfläche 5 aufweist. Der Mauerstein 1 gemäß Figur 5 weist einen Anteil an Hohlräumen 8, 9 von 58,9 % auf und ist mit einer Breite B von 49 cm ausgebildet, so dass er für eine Gebäudewand mit einer Wandstärke von 49 cm vorgesehen ist.

Im Vergleich zu den voranstehend beschriebenen Mauersteinen 1 weist auch der Mauerstein 1 gemäß Figur 5 übereinstimmende Maße für die Längen a und c und die Breite b der Hohlräume 8, 9 auf. Des Weiteren ist auch die Dicke g der Außenwand 14 übereinstimmend mit den zuvor beschriebenen Ausführungsbeispielen des Mauersteins 1 ausgebildet. Abweichend hiervon ist lediglich die Stegbreite e mit einem Maß von 18,888 mm. Dieses Maß ist auch für die Dicke f der Außenwand 13 vorgesehen.

Die voranstehend beschriebenen und in den Figuren 1 bis 5 dargestellten Mauersteine 1 lassen sich in vorteilhafter Weise mit einem Verfahren herstellen, bei dem die Mauersteine 1 in einem ersten Schritt aus einem Ausgangsmaterial, beispielsweise aus Ton, Lehm oder tonigen Massen mit oder ohne Zusatz von anderen Stoffen, wie Magerungs- und/oder Ausbrennstoffe, beispielsweise Polystyrol, Sägemehl, Papierfasern oder dergleichen aus einem Mundstück extrudiert und anschließend getrocknet und gebrannt werden.

Anschließend ist es bei sämtlichen voranstehend dargestellten Mauersteinen 1 mit unterschiedlicher Breite B problemlos möglich, die Hohlräume 8, 9 mit übereinstimmenden Formkörpern 15 zu befüllen, da die Hohlräume 8 bei sämtlichen Mauersteinen 1 der Figuren 1 bis 5 ebenso übereinstimmend ausgebildet sind, wie die Hohlräume 9 dieser Mauersteine 1. Hierzu ist es möglich, entsprechende Formkörper 15 als streifenförmige Dämmstoffelemente von einer Mineralfaserbahn abzutrennen, in die Hohlräume 8, 9 einzuführen und oberflächenbündig von den Dämmstoffstreifen abzuschneiden, bevor der Dämmstoffstreifen nachfolgend in den nächsten Hohlraum 8, 9 mit übereinstimmender Bemaßung eingeführt wird.

## Patentansprüche

1. Verfahren zur Herstellung von Mauersteinen, insbesondere Lochziegeln, mit einem im Wesentlichen kubischen Körper, der zumindest zwei, eine Länge (a, c) und eine Breite (b) aufweisende, durch Stege (11, 12) voneinander getrennte, zumindest teilweise der Aufnahme eines Dämmstoffs dienende Hohlräume (8, 9) aufweist, wobei der im Wesentlichen kubische Körper aus einem Ausgangsmaterial unter Ausbildung der Hohlräume (8, 9) hergestellt wird, wobei in sämtliche Hohlräume (8, 9) Formkörper (15) aus Dämmstoff eingesetzt werden,
**dadurch gekennzeichnet,**
**dass** die Formkörper (15) aus einem zumindest in Richtung von gegenüberliegend angeordneten Flächen kompressiblen Material mit einem gegenüber dem Volumen der Hohlräume (8, 9) größeren Volumen, vorzugsweise mit einer gegenüber den Hohlräumen (8, 9) größeren Breite und/oder Länge ausgebildet werden, so dass die Formkörper (15) reibschlüssig in den Hohlräumen (8, 9) gehalten werden, wobei die Formkörper (15) aus mit Bindemitteln gebundenen Mineralfasern, insbesondere aus Stein-, Glas- oder Schlackenfasern und mit einem Faserverlauf parallel zur Längsachse der Hohlräume (8, 9) ausgebildet werden.

2. Verfahren nach Anspruch 1,
**dadurch gekennzeichnet,**
**dass** der Mauerstein (1) aus anorganischen Ausgangsmaterialien hergestellt wird.

3. Verfahren nach Anspruch 1,
**dadurch gekennzeichnet,**
**dass** die Mauersteine (1) stranggepresst oder einzeln in einer Form hergestellt werden.

4. Verfahren nach Anspruch 1,
**dadurch gekennzeichnet,**
**dass** die Mauersteine (1) aus einem hydraulisch aushärtenden Ausgangsmaterial, insbesondere aus Zement, Kalk, Kies, Split, Sand, natürlichen und/oder geblähten Leichtzuschlagstoffe mit oder ohne Zusatz von anderen Stoffen, wie beispielsweise Ziegelmehl, Aschen oder ähnlichen Stoffen oder einem wärmehärtbaren Ausgangsmaterial, insbesondere aus Ton, Lehm oder tonigen Massen mit oder ohne Zusatz von anderen Stoffen, wie Magerungs- und/oder Ausbrennstoffe, beispielsweise Polystyrol, Sägemehl, Papierfaserstoff oder dergleichen hergestellt werden.

5. Verfahren nach Anspruch 1,
**dadurch gekennzeichnet,**
**dass** die Querschnittsform der Formkörper (15) mit der Querschnittsform der Hohlräume (8, 9) im Wesentlichen übereinstimmend ausgebildet wird.

6. Verfahren nach Anspruch 1,
**dadurch gekennzeichnet,**
**dass** die Hohlräume (8, 9) mit unterschiedlichen Längen (a, c) ausgebildet werden, wobei die Längen (a) ganzzahlige Vielfache der Längen (c) sind.

7. Verfahren nach Anspruch 1,
**dadurch gekennzeichnet,**
**dass** die Hohlräume (8, 9) sich parallel zur Längsachse des Körpers (2) erstreckend angeordnet werden.

8. Verfahren nach Anspruch 1,
**dadurch gekennzeichnet,**
**dass** die Hohlräume (8, 9) mit einer Länge ausgebildet werden, die größer ist als die Breite der Hohlräume (8, 9).

9. Verfahren nach Anspruch 1,
**dadurch gekennzeichnet,**
**dass** die Hohlräume (8, 9) mit einem rechteckigen Querschnitt ausgebildet werden.

10. Verfahren nach Anspruch 1 oder 9,
**dadurch gekennzeichnet,**
**dass** die Formkörper (15) komprimiert in die Hohlräume (8, 9) eingesetzt werden.

11. Verfahren nach Anspruch 1,
**dadurch gekennzeichnet,**
**dass** die Formkörper (15) ergänzend mit zumindest einer Innenwandungsfläche der Hohlräume (8, 9) verklebt werden.

12. Verfahren nach Anspruch 1 oder 9,
**dadurch gekennzeichnet,**
**dass** die Formkörper (15) platten-, stab- oder streifenförmig ausgebildet werden.

13. Verfahren nach Anspruch 1,
**dadurch gekennzeichnet,**
**dass** die Innenwandungsflächen der Hohlräume (8, 9) mit einer hohen Oberflächenrauhigkeit ausgebildet werden.

14. Verfahren nach Anspruch 13,
**dadurch gekennzeichnet,**
**dass** die Oberflächenrauhigkeit der Innenwandungsflächen der Hohlräume (8,9) durch eine entsprechende aufrauende Oberfläche aufweisende Schleppkerne ausgebildet wird.

15. Verfahren nach Anspruch 1,
**dadurch gekennzeichnet,**
**dass** die Innenwandungsflächen der Hohlräume (8, 9) mit punkt- und/oder linienförmigen Vorsprüngen ausgebildet werden, die vorzugsweise eine maximale Höhe von 1 mm aufweisen.

16. Verfahren nach Anspruch 15,
**dadurch gekennzeichnet,**
**dass** die linienförmigen Vorsprünge unterbrochen ausgebildet werden.

17. Verfahren nach Anspruch 1,
**dadurch gekennzeichnet,**
**dass** die Hohlräume (8, 9) in Reihen (10) angeordnet werden.

18. Verfahren nach Anspruch 17,
**dadurch gekennzeichnet,**
**dass** in jeder Reihe (10) zwei Hohlräume (8, 9) angeordnet werden, die eine unterschiedliche Länge (a, c) aufweisen.

19. Verfahren nach Anspruch 18,
**dadurch gekennzeichnet,**
**dass** in jeder Reihe (10) zwei Hohlräume (8, 9) angeordnet werden, wobei ein Hohlraum (8) eine Länge aufweist, die doppelt so groß ist, wie die Länge des zweiten Hohlraums (9).

20. Verfahren nach Anspruch 17 oder 18,
**dadurch gekennzeichnet,**
**dass** die Hohlräume (8, 9) mit unterschiedlichen Längen in benachbarten Reihen (10) alternierend angeordnet werden.

21. Verfahren nach Anspruch 1,
**dadurch gekennzeichnet,**
**dass** sämtliche Hohlräume (8, 9) mit Dämmstoff gefüllt werden.

22. Verfahren nach Anspruch 17,
**dadurch gekennzeichnet,**
**dass** alle Hohlräume (8, 9) einer Reihe (10) mit einem, insbesondere körnigen Material mit einer Rohdichte von ≥ 1.500 kg/m³, insbesondere ≥ 2.000 kg/m³ befüllt wird bzw. werden.

23. Verfahren nach Anspruch 1 oder 9,
**dadurch gekennzeichnet,**
**dass** die Formkörper (15) von einem annähernd endlosen streifenförmigen Dämmstoffmaterial abgetrennt werden.

24. Verfahren nach Anspruch 23,
**dadurch gekennzeichnet,**
**dass** die Formkörper (15) nach dem Einsetzen in die Hohlräume (8, 9) von dem annähernd endlosen streifenförmigen Dämmstoffmaterial abgetrennt werden.

25. Verfahren nach Anspruch 23,
**dadurch gekennzeichnet,**
**dass** die Formkörper (15) vor dem Einsetzen in die Hohlräume (8, 9) von dem annähernd endlosen streifenförmigen Dämmstoffmaterial abgetrennt werden.

26. Verfahren nach Anspruch 1 oder 9,
**dadurch gekennzeichnet,**
**dass** die Formkörper (15) als Streifen, Platten oder Stäbe von einem Mineralfaserelement, insbesondere in seiner Längsrichtung abgetrennt werden.

27. Verfahren nach Anspruch 26,
**dadurch gekennzeichnet,**
**dass** die Mineralfaserbahn entsprechend der Breite (b) der Hohlräume (8, 9) in unterschiedlich breite Streifen, Platten oder Stäbe abgetrennt wird, von denen die Formkörper (15) abgetrennt werden.

28. Verfahren nach Anspruch 1,
**dadurch gekennzeichnet,**
**dass** der Körper (2) aus einem Mantelsteinmaterial bzw. einem Ziegelscherben mit einer Rohdichte ≤ 1,70 kg/dm³ hergestellt wird.

29. Verfahren nach Anspruch 1,
**dadurch gekennzeichnet,**
**dass** der Mauerstein (1) aus Materialien mit einer Wärmeleitfähigkeit ≤ 0,09 W/mK hergestellt wird.

30. Verfahren nach Anspruch 1,
**dadurch gekennzeichnet,**
**dass** der Mauerstein (1) mit einem Steg-Hohlraum-Verhältnis in Wanddickenrichtung von 1 zu 2,2 bis 2,5 und/oder in Wandlängsrichtung von 1 zu 2,0 bis 2,3 hergestellt wird.

31. Mauerstein, insbesondere Lochziegel, mit einem im Wesentlichen kubischen Körper, der zumindest zwei, eine Länge (a, c) und eine Breite (b) aufweisende, durch Stege (11, 12) voneinander getrennte, zumindest teilweise der Aufnahme eines Dämmstoffs dienende Hohlräume (8, 9) aufweist, wobei der Dämmstoff als in sämtliche Hohlräume (8, 9) einsetzbare Formkörper (15) ausgebildet ist,
**dadurch gekennzeichnet,**
**dass** die Formkörper (15) reibschlüssig in die Hohlräume (8, 9) eingesetzt sind, wobei die Formkörper (15) aus einem zumindest in Richtung von gegenüberliegend angeordneten Flächen kompressiblen Material ausgebildet sind und wobei die Formkörper (15) ein gegenüber den Hohlräumen (8, 9) größeres Volumen, vorzugsweise eine gegenüber den Hohlräumen (8, 9) größere Breite und/oder Länge aufweisen, dass die Formkörper (15) aus mit Bindemitteln gebundenen Mineralfasern, insbesondere aus Stein-, Glas- oder Schlackefasern, und mit einem Faserverlauf parallel zur Längsachse der Hohlräume (8, 9) ausgebildet sind.

32. Mauerstein nach Anspruch 31,
**dadurch gekennzeichnet,**
**dass** die Hohlräume (8, 9) unterschiedliche Längen (a, c) und eine identische Breite (b) aufweisen und vorzugsweise ein definiertes Volumen haben.

33. Mauerstein nach Anspruch 31,
**dadurch gekennzeichnet,**
**dass** die Hohlräume (8, 9) unterschiedliche Längen (a, c) aufweisen, wobei die Länge (a) ein ganzzahliges Vielfaches der Länge (c) darstellt.

34. Mauerstein nach Anspruch 31,
**dadurch gekennzeichnet,**
**dass** die Hohlräume (8, 9) sich parallel zur Längsachse des Körpers (2) erstreckend angeordnet sind.

35. Mauerstein nach Anspruch 31,
**dadurch gekennzeichnet,**
**dass** die Hohlräume (8, 9) eine Länge (a, c) aufweisen, die größer ist als die Breite (b) der Hohlräume (8, 9).

36. Mauerstein nach Anspruch 31,
**dadurch gekennzeichnet,**
**dass** die Hohlräume (8, 9) einen rechteckigen Querschnitt aufweisen.

37. Mauerstein nach Anspruch 31,
**dadurch gekennzeichnet,**
**dass** in die Hohlräume (8, 9) mit der Querschnittsform der Hohlräume (8, 9) im Wesentlichen übereinstimmende Formkörper (15) aus einem Dämmstoffmaterial eingesetzt sind.

38. Mauerstein nach Anspruch 31,
**dadurch gekennzeichnet,**
**dass** die Formkörper (15) ergänzend mit zumindest einer Innenwandungsfläche der Hohlräume (8, 9) verklebt sind.

39. Mauerstein nach Anspruch 31,
**dadurch gekennzeichnet,**
**dass** die Formkörper (15) platten-, stab- oder streifenförmig ausgebildet sind.

40. Mauerstein nach Anspruch 31,
**dadurch gekennzeichnet,**
**dass** die Innenwandungsflächen der Hohlräume (8, 9) eine hohe Oberflächenrauhigkeit aufweisen.

41. Mauerstein nach Anspruch 31,
**dadurch gekennzeichnet,**
**dass** die Innenwandungsflächen der Hohlräume (8, 9) punkt- und/oder linienförmige Vorsprünge haben, die vorzugsweise eine maximale Höhe von 1 mm aufweisen.

42. Mauerstein nach Anspruch 31,
**dadurch gekennzeichnet,**
**dass** die Hohlräume (8, 9) in Reihen (10) angeordnet sind.

43. Mauerstein nach Anspruch 42,
**dadurch gekennzeichnet,**
**dass** in jeder Reihe (10) zwei Hohlräume (8, 9) angeordnet sind, die eine unterschiedliche Länge (a, c) aufweisen.

44. Mauerstein nach Anspruch 42,
**dadurch gekennzeichnet,**
**dass** in jeder Reihe (10) zwei Hohlräume (8, 9) angeordnet sind, wobei ein Hohlraum (8) eine Länge (a) aufweist, die doppelt so groß ist, wie die Länge (c) des zweiten Hohlraums (9).

45. Mauerstein nach Anspruch 42 oder 43,
**dadurch gekennzeichnet,**
**dass** die Hohlräume (8, 9) mit unterschiedlichen Längen in benachbarten Reihen (10) alternierend angeordnet sind.

46. Mauerstein nach Anspruch 42,
**dadurch gekennzeichnet,**
**dass** alle Hohlräume (8, 9) einer Reihe (10) mit einem, insbesondere körnigen Material mit einer von ≥ 1.500 kg/m³, insbesondere ≥ 2.000 kg/m³ befüllt ist bzw. sind.

47. Mauerstein nach Anspruch 31,
**dadurch gekennzeichnet,**
**dass** der Körper (2) aus einem Mantelsteinmaterial bzw. einem Ziegelscherben mit einer Rohdichte ≤ 1,70 kg/dm³ besteht.

48. Mauerstein nach Anspruch 31,
**gekennzeichnet durch**
eine Wärmeleitfähigkeit ≤ 0,09 W/mK.

49. Mauerstein nach Anspruch 31,
**gekennzeichnet durch**
ein Steg-Hohlraumverhältnis in Wanddickenrichtung von 1 zu 2,2 bis 2,5 und/oder in Wandlängsrichtung von 1 zu 2,0 bis 2,3.

50. Mauerstein nach Anspruch 31,
**dadurch gekennzeichnet**
**dass** das Ausgangsmaterial des Mauersteins eine Wärmeleitfähigkeit ≤ 0,35 W/mK aufweist.

51. Mauerstein nach Anspruch 31,
**gekennzeichnet**
**durch** anorganische Ausgangsmaterialien.

52. Mauerstein nach Anspruch 31;
**gekennzeichnet**
**durch** ein hydraulisch aushärtendes Ausgangsmaterial, insbesondere Zement, Kalk, Kies, Split, Sand, natürliche und/oder geblähte Leichtzuschlagstoffe mit oder ohne Zusatz von anderen Stoffen, wie beispielsweise Ziegelmehl, Asche oder ähnlichen Stoffen.

53. Mauerstein nach Anspruch 31,
**gekennzeichnet**
**durch** ein wärmehärtbares Ausgangsmaterial, insbesondere Ton, Lehm oder tonige Massen mit oder ohne Zusatz von anderen Stoffen, wie Magerungs- und/oder Ausbrennstoffen, beispielsweise Polystyrol, Sägemehl, Papierfaserstoff oder dergleichen.

## Claims

1. Method for making building blocks, in particular perforated bricks, which have a substantially cubic body that comprises at least two voids (8, 9) which have a length (a, c) and a width (b) and which are separated from each other by webs (11, 12) and which serve to receive, at least partially, an insulating material, wherein said substantially cubic body is produced from a starting material under formation of said voids (8, 9), wherein molded bodies (15) from insulating material are inserted into all of the voids (8, 9),
**characterized in that** said molded bodies (15) are made from a material which is compressible at least in the direction of surfaces arranged oppositely to each other, and have a volume larger than the volume of the voids (8, 9) and preferably have a width and/or length greater than that of the voids (8, 9) so that said molded bodies (15) are frictionally held in said voids (8, 9), wherein said molded bodies (15) are made from mineral fibers bound by a binder, in particular from rock, glass or slag fibers, and have a fiber orientation parallel to the longitudinal axis of the voids (8, 9).

2. Method according to claim 1,
**characterized in that** said building block (1) is produced from inorganic starting materials.

3. Method according to claim 1,
**characterized in that** said building blocks (1) are extruded or separately produced in a mold.

4. Method according to claim 1,
**characterized in that** said building blocks (1) are produced from a hydraulically curing starting material, in particular from cement, lime, gravel, split, sand, natural and/or expanded light aggregates, with or without the addition of other materials, such as brick-dust, ashes or similar materials, or from a thermosetting starting material, in particular from clay, mud or clayed masses, with or without the addition of other materials, such as nonplastic materials and/or opening materials, for example polystyrene, sawdust, paper fiber material and the like.

5. Method according to claim 1,
**characterized in that** the cross sectional shape of said molded bodies (15) is designed so as to substantially correspond to the cross sectional shape of the voids (8, 9).

6. Method according to claim 1,
**characterized in that** the voids (8, 9) are configured with different lengths (a, c), the lengths (a) being an integral multiple of the lengths (c).

7. Method according to claim 1,
**characterized in that** the voids (8, 9) are arranged in a manner such as to extend parallel to the longitudinal axis of the body (2).

8. Method according to claim 1,
**characterized in that** the voids (8, 9) are configured with a length that is greater than the width of the voids (8, 9).

9. Method according to claim 1,
**characterized in that** the voids (8, 9) are configured with a rectangular cross section.

10. Method according to claim 1 or 9,
**characterized in that** the molded bodies (15) are inserted into the voids (8, 9) in a compressed state.

11. Method according to claim 1,
**characterized in that** the molded bodies (15) are additionally adhered to at least one inner wall surface of the voids (8, 9).

12. Method according to claim 1 or 9,
**characterized in that** the molded bodies (15) are plate-, bar- or strip-shaped.

13. Method according to claim 1,
**characterized in that** the inner wall surfaces of the voids (8, 9) are configured with a high surface roughness.

14. Method according to claim 13,
**characterized in that** the surface roughness of the inner wall surfaces of the voids is provided using tow cores that present a corresponding abrading surface.

15. Method according to claim 1,
**characterized in that** the inner wall surfaces of the voids (8, 9) are configured with point-shaped or linear protrusions, which preferably have a maximum height of 1 mm.

16. Method according to claim 15,
**characterized in that** said linear protrusions are configured in a discontinuous manner.

17. Method according to claim 1,
**characterized in that** the voids (8, 9) are arranged in rows (10).

18. Method according to claim 17,
**characterized in that** in each row (10) there are arranged two voids (8, 9) having a different length (a, c).

19. Method according to claim 18,
**characterized in that** two voids (8, 9) are arranged in each row (10), one void (8) having a length which is twice as large as the length of the second void (9).

20. Method according to claim 17 or 18,
**characterized in that** the voids (8, 9) with different lengths are alternatingly arranged in adjacent rows (10).

21. Method according to claim 1,
**characterized in that** all said voids (8, 9) are filled with insulating material.

22. Method according to claim 17,
**characterized in that** all the voids (8, 9) in one row (10) are filled with a material, in particular with a grainy material, having a bulk density of ≥ 1,500 kg/m³, in particular ≥ 2,000 kg/m³.

23. Method according to claim 1 or 9,
**characterized in that** the molded bodies (15) are separated from an almost endless strip-shaped insulating material.

24. Method according to claim 23,
**characterized in that** the molded bodies (15) are separated from the almost endless strip-shaped insulating material after insertion thereof into the voids (8, 9).

25. Method according to claim 23,
**characterized in that** that molded bodies (15) are separated from the almost endless strip-shaped insulating material prior to insertion thereof into the voids (8, 9).

26. Method according to claim 1 or 9,
**characterized in that** said molded bodies (15) are separated from a mineral fiber element, particularly in the longitudinal direction thereof, in the form of strips, plates or bars.

27. Method according to claim 26,
**characterized in that** the mineral fiber web is separated corresponding to the width (b) of the voids (8, 9) into differently wide strips, plates or bars, from which the molded bodies (15) are separated.

28. Method according to claim 1,
**characterized in that** the body (2) is fabricated from a mantle block material or a brick fragment having a bulk density of ≤ 1.70 kg/dm³.

29. Method according to claim 1,
**characterized in that** the building block (1) is fabricated from materials having a thermal conductivity of ≤ 0.09 W/mK.

30. Method according to claim 1,
**characterized in that** the building block (1) is fabricated with a web-void-ratio in the wall thickness direction of 1 : 2.2 to 2.5 and/or in the wall longitudinal direction of 1 : 2.0 to 2.3.

31. Building block, in particular perforated brick, which has a substantially cubic body that comprises at least two voids (8, 9) which have a length (a, c) and a width (b) and which are separated from each other by webs (11, 12) and which serve to receive, at least partially, an insulating material, wherein said insulating material is configured in the form of molded bodies (15) insertable into all said voids (8, 9),
**characterized in that** the molded bodies (15) are frictionally inserted into the voids (8, 9), wherein the molded body (15) is made from a material which is compressible at least in the direction of surfaces arranged oppositely to each other and wherein the molded body (15) has a volume larger than that of the voids (8, 9) and preferably has width and/or length greater than that of the voids (8, 9), that the molded body (15) is made from mineral fibers bound by a binder, in particular from rock, glass or slag fibers, and has a fiber orientation parallel to the longitudinal axis of the voids (8, 9).

32. Building block according to claim 31,
**characterized in that** the voids (8, 9) have different lengths (a, c) and an identical width (b) and preferably a defined volume.

33. Building block according to claim 31,
**characterized in that** the voids (8, 9) have different lengths (a, c), wherein the length (a) is an integral multiple of the length (c).

34. Building block according to claim 31,
**characterized in that** the voids (8, 9) arranged in a manner such as to extend parallel to the longitudinal axis of the body (2).

35. Building block according to claim 31,
**characterized in that** the voids (8, 9) have a length (a, c) which is greater than the width (b) of the voids (8, 9).

36. Building block according to claim 31,
**characterized in that** the voids (8, 9) have rectangular cross section.

37. Building block according to claim 31,
**characterized in that** molded bodies (15) from insulating material which substantially correspond to the cross sectional shape of the voids (8, 9) are inserted into the voids (8, 9).

38. Building block according to claim 31,
**characterized in that** the molded bodies (15) are additionally adhered to at least one inner wall surface of the voids (8, 9).

39. Building block according to claim 31,
**characterized in that** the molded bodies (15) are configured in the form of plates, bars or strips.

40. Building block according to claim 31,
**characterized in that** the inner wall surfaces of the voids (8, 9) present a high surface roughness.

41. Building block according to claim 31,
**characterized in that** the inner wall surfaces of the voids (8, 9) have point-shaped and/or linear protrusions which preferably have a maximum height of 1 mm.

42. Building block according to claim 31,
**characterized in that** the voids (8, 9) are arranged in rows (10).

43. Building block according to claim 42,
**characterized in that** in each row (10) there are arranged two voids (8, 9), which have a different length (a, c).

44. Building block according to claim 42,
**ch a racte rized** in that two voids (8, 9) are arranged in each row (10), one void (8) having a length (a) which is twice as large as the length (c) of the second void (9).

45. Building block according to claim 42 or 43,
**characterized in that** the voids (8, 9) with different lengths are alternatingly arranged in adjacent rows (10).

46. Building block according to claim 42,
**characterized in that** all voids (8, 9) of a row are filled with a material, in particular with a grainy material, having a bulk density of ≥ 1,500 kg/m³, in particular ≥ 2,000 kg/m³.

47. Building block according to claim 31,
**characterized in that** the body (2) consists of a mantle block material or a brick fragment having a bulk density of ≤ 1.70 kg/dm³.

48. Building block according to claim 31,
**characterized by** a thermal conductivity of ≤ 0.09 W/mK.

49. Building block according to claim 31,
**characterized by** a web-void-ratio in the wall thickness direction of 1 : 2.2 to 2.5 and/or in the wall longitudinal direction of 1 : 2.0 to 2.3.

50. Building block according to claim 31,
**characterized in that** starting material of the building block has a thermal conductivity of ≤ 0.35 W/mK.

51. Building block according to claim 31,
**characterized by** inorganic starting materials.

52. Building block according to claim 31,
**characterized by** a hydraulically curing starting material, in particular cement, lime, gravel, split, sand, natural and/or expanded light aggregates, with or without the addition of other materials, such as brick-dust, ashes or similar materials.

53. Building block according to claim 31,
**characterized by** a thermosetting starting material, in particular clay, mud or clayed masses, with or without the addition of other materials, such as nonplastic materials and/or opening materials, for example polystyrene, sawdust, paper fiber material and the like.

## Revendications

1. Procédé de fabrication de blocs de construction, notamment de briques perforées, avec un corps essentiellement cubique qui présente au moins deux cavités (8, 9) servant à recevoir, au moins en partie, un isolant et présentant une longueur (a, c) et une largeur (b) et étant séparées l'une de l'autre par des âmes (11, 12), ledit corps essentiellement cubique étant fabriqué d'un produit de départ sous formation des cavités (8, 9), et des corps moulés (15) en isolant étant installés dans tous les cavités (8, 9),
**caractérisé en ce que** les corps moulés (15) sont réalisés d'un matériau compressible au moins en sens de surfaces opposées et présentant un volume supérieur au volume des cavités et de préférence présentant une largeur et/ou longueur supérieure à celle des cavités (8, 9) de sorte que les corps moulés (15) sont tenus par friction dans les cavités (8, 9), lesdits corps moulés (15) étant réalisés à partir de fibres minérales liées avec des liants, en particulier à partir de fibres de roche, de verre ou de scorie, et avec un cours de fibres parallèle à l'axe longitudinal des cavités (8, 9).

2. Procédé selon la revendication 1,
**caractérisé en ce que** le bloc de construction (1) est fabriqué à partir de produits de départ inorganiques.

3. Procédé selon la revendication 1,
**caractérisé en ce que** les blocs de construction (1) sont extrudés ou confectionnés individuellement dans un moule.

4. Procédé selon la revendication 1,
**caractérisé en ce que** les blocs de construction (1) sont fabriqués à partir d'un matériau durcissant de manière hydraulique, notamment à partir de ciment, de chaux, de gravier, de gravillon, de sable, d'additifs légers naturels et/ou expansés, avec ou sans l'addition d'autres matériaux tels que le farine de briques, la cendre ou des matériaux similaires, ou à partir d'un produit de départ thermodurcissable, notamment à partir d'argile, de glaise ou de masses argileuses, avec ou sans l'addition d'autres matériaux tels que les matières amaigrissantes et/ou les matières d'autopyrogénation, par exemple la sciure, la pâte à papier ou d'autres choses semblables.

5. Procédé selon la revendication 1,
**caractérisé en ce que** la forme de coupe transversale des corps moulés (15) est réalisée de manière à correspondre essentiellement à la coupe transversale des cavités (8, 9).

6. Procédé selon la revendication 1,
**caractérisé en ce que** les cavités (8, 9) sont réalisées avec des longueurs (a, c) différentes, les longueurs (a) étant un multiple entier des longueurs (c).

7. Procédé selon la revendication 1,
**caractérisé en ce que** les cavités (8, 9) sont arrangées de sorte qu'ils s'étendent parallèlement à l'axe longitudinal du corps (2).

8. Procédé selon la revendication 1,
**caractérisé en ce que** les cavités (8, 9) sont réalisées avec une longueur supérieure à la largeur des cavités (8, 9).

9. Procédé selon la revendication 1,
**caractérisé en ce que** les cavités (8, 9) sont réalisées avec une coupe transversale rectangulaire.

10. Procédé selon la revendication 1 ou 9,
**caractérisé en ce que** les corps moulés (15) sont mis dans les cavités (8, 9) de manière comprimée.

11. Procédé selon la revendication 1,
**caractérisé en ce que** les corps moulés (15) en outre sont collés sur au moins une surface de paroi intérieure des cavités (8, 9).

12. Procédé selon la revendication 1 ou 9,
**caractérisé en ce que** les corps moulés (15) sont réalisés en forme de panneau, de bâton ou de bande.

13. Procédé selon la revendication 1,
**caractérisé en ce que** les surfaces de paroi intérieures des cavités (8, 9) sont réalisées avec une haute rugosité de la surface.

14. Procédé selon la revendication 13,
**caractérisé en ce que** la rugosité de la surface des surfaces de paroi intérieures des cavités (8, 9) est réalisée par des noyaux de remorquage présentant une surface rendant rugueux correspondante.

15. Procédé selon la revendication 1,
**caractérisé en ce que** les surfaces de paroi intérieures des cavités (8, 9) sont réalisées avec des projectures en forme de point et/ou de ligne qui présentent une hauteur maximale de 1 mm.

16. Procédé selon la revendication 15,
**caractérisé en ce que** les projectures en forme de ligne sont réalisées de manière discontinue.

17. Procédé selon la revendication 1,
**caractérisé en ce que** les cavités (8, 9) sont disposées en lignes.

18. Procédé selon la revendication 17,
**caractérisé par** deux cavités (8, 9) de longueurs (a, c) différentes étant arrangées dans chaque ligne (10).

19. Procédé selon la revendication 18,
**caractérisé par** deux cavités (8, 9) étant arrangées dans chaque ligne (10), l'une (8) des cavités présentant une longueur qui est deux fois plus grande que la longueur de la deuxième (9) des cavités.

20. Procédé selon la revendication 17 ou 18,
**caractérisé en ce que** les cavités (8, 9) de longueurs différentes sont arrangées de manière alternante en lignes (10) adjacentes.

21. Procédé selon la revendication 1,
**caractérisé en ce que** tous les cavités (8, 9) sont remplies d'un isolant.

22. Procédé selon la revendication 17,
**caractérisé en ce que** tous les cavités (8, 9) d'une ligne (10) sont remplies d'un matériau, en particulier d'un matériau granulaire, avec une masse volumique apparente de ≥ 1.500 kg/m³, en particulier de ≥ 2.000 kg/m³.

23. Procédé selon la revendication 1 ou 9,
**caractérisé en ce que** les corps moulés (15) sont séparés d'un isolant en forme de bande presque infinie.

24. Procédé selon la revendication 23,
**caractérisé en ce que** les corps moulés (15) sont séparés de l'isolant en forme de bande presque infinie après la mise dans les cavités (8, 9).

25. Procédé selon la revendication 23,
**caractérisé en ce que** les corps moulés (15) sont séparés de l'isolant en forme de bande presque infinie avant la mise dans les cavités.

26. Procédé selon la revendication 1 ou 9,
**caractérisé en ce que** les corps moulés (15) sont séparés d'un élément de fibres minérales en forme de bandes, panneaux ou bâtons, en particulier en sens longitudinal de celui-ci.

27. Procédé selon la revendication 26,
**caractérisé en ce que** le lé de fibres minérales est séparé en forme de bandes, de panneaux ou de bâtons de largeur différente, selon la largeur (b) des cavités (8, 9), et le corps moulés (15) sont séparés desdits bandes, panneaux ou bâtons.

28. Procédé selon la revendication 1,
**caractérisé en ce que** le corps (2) est fabriqué à partir d'un matériau de pierre de manteau ou d'une pâte tuilière avec une masse volumique apparente de ≤ 1,70 kg/dm³.

29. Procédé selon la revendication 1,
**caractérisé en ce que** le bloc de construction (1) est fabriqué à partir des matériaux avec une conductibilité thermique de ≤ 0,09 W/mK.

30. Procédé selon la revendication 1,
**caractérisé en ce que** le bloc de construction (1) est fabriqué avec un rapport âme/cavité en sens de l'épaisseur de paroi de 1 : 2,2 à 2,5 et/ou en sens longitudinal de paroi de 1 : 2,0 à 2,3.

31. Bloc de construction, notamment brique perforée, avec un corps essentiellement cubique qui présente au moins deux cavités (8, 9) servant à recevoir, au moins en partie, un isolant et présentant une longueur (a, c) et une largeur (b) et séparées l'une de l'autre par des âmes (11, 12), ledit isolant étant réalisé en forme de corps moulés (15) qui peuvent être mise dans tous les cavités (8, 9),
**caractérisé en ce que** les corps moulés (15) sont mis dans les cavités (8, 9) par friction, les corps moulés (15) étant réalisés d'un matériau compressible au moins en sens de surfaces opposées et les corps moulés (15) présentant un volume supérieur au volume des cavités (8, 9) et de préférence présentant une largeur et/ou longueur supérieure à celle des cavités (8, 9), que lesdits corps moulés (15) sont réalisés à partir de fibres minérales liées avec des liants, en particulier à partir de fibres de roche, de verre ou de scorie, et avec un cours de fibres parallèle à l'axe longitudinal des cavités (8, 9).

32. Bloc de construction selon la revendication 31,
**caractérisé en ce que** les cavités (8, 9) présentent des longueurs (a, c) différentes et présentent une largeur (b) identique et de préférence un volume défini.

33. Bloc de construction selon la revendication 31,
**caractérisé en ce que** les cavités (8, 9) présentent des longueurs différentes (a, c), la longueur (a) étant un multiple entier de la longueur (c).

34. Bloc de construction selon la revendication 31,
**caractérisé en ce que** les cavités (8, 9) sont arrangées de sorte qu'ils s'étendent parallèlement à l'axe longitudinal du corps (2).

35. Bloc de construction selon la revendication 31,
**caractérisé en ce que** les cavités (8, 9) présentent une longueur (a, c) supérieure à la largeur (b) des cavités (8, 9).

36. Bloc de construction selon la revendication 31,
**caractérisé en ce que** les cavités (8, 9) sont réalisés avec une coupe transversale rectangulaire.

37. Bloc de construction selon la revendication 31,
**caractérisé en ce que** des corps moulés (15) à partir d'un isolant dont la forme essentiellement corresponde à la forme de la coupe transversale des cavités (8, 9) sont mis dans les cavités (8, 9).

38. Bloc de construction selon la revendication 31,
**caractérisé en ce que** les corps moulés (15) en outre sont collés sur au moins une surface de paroi intérieure des cavités (8, 9).

39. Bloc de construction selon la revendication 31,
**caractérisé en ce que** les corps moulés (15) sont réalisés en forme de panneau, de bâton ou de bande.

40. Bloc de construction selon la revendication 31,
**caractérisé en ce que** les surfaces de paroi intérieures des cavités (8, 9) sont réalisées avec une haute rugosité de la surface.

41. Bloc de construction selon la revendication 31,
**caractérisé en ce que** les surfaces de paroi intérieures des cavités (8, 9) présentent des projectures en forme de point et/ou de ligne avec une hauteur maximale de 1 mm.

42. Bloc de construction selon la revendication 31,
**caractérisé en ce que** les cavités (8, 9) sont disposées en lignes (10).

43. Bloc de construction selon la revendication 42,
**caractérisé par** deux cavités (8, 9) de longueurs (a, c) différentes étant arrangées dans chaque ligne (10).

44. Bloc de construction selon la revendication 42,
**caractérisé par** deux cavités (8, 9) étant arrangées dans chaque ligne (10), l'une (8) des cavités présentant une longueur (a) qui est deux fois plus grande que la longueur (c) de la deuxième (9) des cavités.

45. Bloc de construction selon la revendication 42 ou 43,
**caractérisé en ce que** les cavités (8, 9) de longueurs différentes sont arrangées de manière alternante en lignes (10) adjacentes.

46. Bloc de construction selon la revendication 42,
**caractérisé en ce que** tous les cavités (8, 9) d'une ligne (10) sont remplies d'un matériau, en particulier d'un matériau granulaire, avec une masse volumique apparente de ≥ 1.500 kg/m³, en particulier de ≥ 2.000 kg/m³.

47. Bloc de construction selon la revendication 31,
**caractérisé en ce que** le corps (2) consiste en une matière de pierre de manteau ou en une pâte tuilière avec une masse volumique apparente de ≤ 1,70 kg/dm³.

48. Bloc de construction selon la revendication 31,
**caractérisé par** une conductibilité thermique de ≤ 0,09 W/mK.

49. Bloc de construction selon la revendication 31,
**caractérisé par** un rapport âme/cavité en sens de l'épaisseur de paroi de 1 : 2,2 à 2,5 et/ou en sens longitudinal de paroi de 1 : 2,0 à 2,3.

50. Bloc de construction selon la revendication 31,
**caractérisé en ce que** le produit de départ du bloc de construction présente une conductibilité thermique de ≤ 0,35 W/mK.

51. Bloc de construction selon la revendication 31,
**caractérisé par** des produits de départ inorganiques.

52. Bloc de construction selon la revendication 31,
**caractérisé par** un produit de départ durcissant de manière hydraulique, notamment le ciment, la chaux, le gravier, le gravillon, le sable, les additifs légers naturels et/ou expansés, avec ou sans l'addition d'autres matières telles que le farine de briques, la cendre ou des matériaux similaires.

53. Bloc de construction selon la revendication 31,
**caractérisé par** un produit de départ thermodurcissable, notamment l'argile, la glaise ou des masses argileuses, avec ou sans l'addition d'autres matières telles que les matières amaigrissantes et/ou les matières d'autopyrogénation, par exemple le polystyrène, la sciure, la pâte à papier ou d'autres choses semblables.
